# EUROPÄISCHE PATENTSCHRIFT

(11) **EP 0 396 908 B1**
(45) Veröffentlichungstag und Bekanntmachung des Hinweises auf die Patenterteilung: **08.06.1994**
(21) Anmeldenummer: 90106560.7
(22) Anmeldetag: 05.04.1990
(51) Int. Cl.: F23H 17/12, F23H 9/02, F23H 1/02

(54) **Roststab und Rostwalze**
Grate bar and rotary grate
Barreau de grille et grille à rouleaux

(30) Priorität: 10.05.1989 DE 8905822 U; 10.05.1989 DE 8905823 U
(43) Veröffentlichungstag der Anmeldung: 14.11.1990
(73) Patentinhaber: DEUTSCHE BABCOCK ANLAGEN GMBH, 46049 Oberhausen (DE)
(72) Erfinder: Esser, Anton, D-4044 Kaarst 2 (DE)
(74) Vertreter: Planker, Karl-Josef, Dipl.-Phys.

(56) Entgegenhaltungen:
- DE-A- 3 341 835
- DE-A- 3 420 020
- GB-A- 601 599
- US-A- 2 403 787

## Beschreibung

Die Erfindung betrifft eine Rostwalze gemäß dem Oberbegriff des Patentanspruchs 1.

Der Stand der Technik, auf dem die Erfindung aufbaut, ist der DE 33 41 835 A1 zu entnehmen. Darin wird eine Rostwalze beschrieben, deren Roststäbe einen asymmetrischen, einseitig verbreiterten Kopf haben; die andere Seite des Roststabkopfes ist einfach eine glatte Fortsetzung der entsprechenden Seite des Basisstegs. Die Roststäbe sind an den Trägern - in Querrichtung zu der verbreiterten Seite hin klappbar - angelenkt. Sie haben also gegenüber den meisten bekannten Roststäben einen zusätzlichen Bewegungsfreiheitsgrad.

Im Betrieb liegen die auf der Feuerraumseite - d.h. auf dem gerade oben befindlichen Teil des Rostwalzenmantels - befindlichen Roststäbe schuppenähnlich schräg mit den Längsseiten übereinander, wobei durch Abstandhalter zwischen je zwei benachbarten Roststabköpfen ein schrägliegender Luftschlitz freigehalten wird. Wegen der Schräglage der Luftschlitze haben die austretenden Luftstrahlen eine zur Walzenachse parallele Geschwindigkeitskomponente. Auf dem gerade unten befindlichen Teil des Walzenmantels hängen die Roststäbe auseinandergeklappt senkrecht nach unten.

Betriebliche Erfahrungen haben überraschenderweise gezeigt, daß bei schräg austretenden Luftstrahlen die Ausnutzung der Primärluft merklich besser ist als bei senkrecht austretenden Luftstrahlen. Das hängt offenbar damit zusammen, daß die auf dem Rost liegende Brennstoffschicht - bedingt durch die Inhomogenität des Mülls - vielfach Löcher aufweist. Senkrecht gerichtete Luftstrahlen, die im Bereich eines solchen Loches die Brennstoffschicht durchstoßen, bleiben völlig ungenutzt. Treten jedoch die Luftstrahlen in schräger, zur Walzenachse spitzwinkliger Richtung aus, so stoßen sie seitlich in die Brennstoffmasse hinein, die das Loch umgibt.

Andererseits hat sich aber gezeigt, daß die klappbare Anordnung der Roststäbe unter den vorherrschenden rauhen Betriebsbedingungen nicht immer in der gewünschten Weise funktioniert, so daß gelegentliche Störungen unvermeidlich sind.

Aus der US-A-2 403 787 ist ein Feuerungsrost mit zahlreichen geraden Roststäben bekannt, die auf Trägern befestigt sind. Jeder Roststab besteht aus einem Kopf und einem Basissteg und hat einen im wesentlichen T-förmigen Querschnitt.

Der Kopf ist an den Längsseiten mit einer Reihe von schmalen Einkerbungen versehen, deren Grund von der Oberseite des Kopfes dachartig zu einer Seitenfläche hin abgeschrägt ist. Zwischen den Einkerbungen ist die Seitenfläche des Roststabkopfes mit nutenartigen Einschnitten versehen, die von der Unterseite des Kopfes ausgehen und in einer Höhe enden, die deutlich über den unteren Dachkanten der benachbarten Kerben liegt. Die Kerben und Nuten der beiden Roststabseiten sind zueinander versetzt, so daß bei den aneinanderstoßenden Seiten zweier benachbarter Roststäbe die Kerben des einen Roststabes mit den Nuten des anderen Roststabes fluchten. Die Nuten bilden Luftkanäle, die sich von der Unterseite des Roststabkopfes aufwärts erstrecken und etwa in halber Höhe über der unteren Dachkante der entsprechenden Kerbe des benachbarten Roststabs eine seitliche Öffnung aufweisen, so daß ein austretender Luftstrahl schräg nach oben gelenkt wird. Durch die versetzte Anordnung werden die Luftstrahlen abwechselnd zur einen und zur anderen Seite gelenkt. Dadurch entsteht eine definierte Wirbelbewegung, die eine gute Luftverteilung bewirkt. Der Rost ist insbesondere für ein Brennstoffbett von geringer Schichthöhe geeignet, z.B. 1''.

Ein aus der GB-A-601 599 bekannter, ebenfalls aus Basissteg und Kopf bestehender Roststab ist in Längsrichtung in drei Abschnitte unterteilt. Im mittleren Abschnitt ist der Kopf zur einen Längsseite geneigt, in den beiden Endabschnitten zur anderen Seite. Die Endabschnitte sind zu dem mittleren Abschnitt seitlich versetzt, so daß bei nebeneinander liegenden Roststäben die Köpfe sich abschnittweise wechselseitig in den Randbereichen überdecken. In den Überdeckungsbereichen bestehen enge, schräg liegende Spalte, aus denen im Betrieb Luftstrahlen abwechselnd zur einen und zur anderen Seite schräg nach oben gerichtet austreten. Der Rost ist für feinkörnige Anthrazitkohle und dergleichen geeignet und soll einen gleichmäßigen Zug gewährleisten.

In der DE 33 16 363 A1 wird eine Rostwalze beschrieben, deren Roststäbe einen T-ähnlichen symmetrischen Querschnitt haben. Die Roststäbe sind an den Trägern mit geringem Spiel eingehängt, so daß sie - durch die Rotation der Walze bedingt - im Betrieb geringe Relativbewegungen ausführen. Von diesen kleinen Bewegungen abgesehen, ist ihre Lage relativ zur Tragkonstruktion unveränderlich. Die Luftschlitze, die die Richtung der austretenden Luftstrahlen bestimmen, sind senkrecht zur Walzenoberfläche ausgerichtet.

Eine ähnliche Rostwalze ist auch der DE 34 20 020 A1 zu entnehmen.

Der Erfindung liegt die Aufgabe zugrunde, bei einer Rostwalze gemäß dem Oberbegriff des Anspruchs 1 die bei klappbaren Roststäben beachteten Probleme zu vermeiden, ohne auf den Vorteil der schräg liegenden Luftschlitze zu verzichten.

Diese Aufgabe wird durch die kennzeichnenden Merkmale des Patentanspruchs 1 gelöst.

In Anspruch 2 sind die ungefähren Grenzen des Bereichs angegeben, in dem der schiefe Winkel variiert werden kann.

Bevorzugte Ausführungsbeispiele für die Rostwalze sind in Anspruch 3 angegeben.

Anspruch 4 betrifft ein vorteilhaftes Merkmal.

Durch das Merkmal des Anspruchs 5 wird einer Verkantung der Roststäbe entgegengewirkt.

Durch das Merkmal des Anspruchs 6 werden bei etwaigen Roststabbrüchen die Bruchstücke provisorisch festgehalten.

Die Zeichnung dient zur Erläuterung der Erfindung anhand eines Ausführungsbeispiels.
Figur 1 zeigt schematisch eine Rostwalze gemäß der Erfindung in perspektivischer Darstellung.
Figur 2 zeigt in vergrößertem Maßstab einen vereinfachten Querschnitt durch einen Roststab und einen Teil eines benachbarten Roststabes.
Figur 3 zeigt eine Seitenansicht eines Roststabs im eingebauten Zustand.
Figur 4 zeigt eine Draufsicht auf einen Roststab in gestreckter Länge.

Die Figuren 5 bis 8 zeigen zwei nebeneinanderliegende Roststäbe in verschiedenen Darstellungen, und zwar
Figur 5 in einem Schnitt CD der Figur 3
Figur 6 in einem Schnitt EF der Figur 3
Figur 7 in einer Ansicht "A" der Figur 3
Figur 8 in einer Ansicht "B" der Figur 3

Die Figuren 3 bis 8 sind originalgetreue Zeichnungen in verkleinertem Maßstab.

Die in Figur 1 erkennbare Rostwalze hat eine Tragkonstruktion, die im wesentlichen aus einer Hohlwelle 1, radialen Verbindungselementen 2 und aus mehreren zur Achse der Hohlwelle parallelen T-Trägern 3 besteht. Die Träger 3 sind durch die Verbindungselemente 2 an der Hohlwelle 1 befestigt und bilden gemeinsam einen zylindrischen Käfig. Diese Tragkonstruktion ist mit einem Mantelbelag versehen, der aus zahlreichen, an den Trägern 3 befestigten kreisbogenförmigen Roststäben 4 besteht. Zwischen den Längsseiten benachbarter Roststäbe befinden sich Luftschlitze 5, die in Umfangsrichtung der Rostwalze verlaufen.

Eine typische Rostwalze ist 5 m lang und hat einen Durchmesser von 1,5 m. Jeder Roststab 4 erstreckt sich über einen Kreisbogen von 36°, so daß insgesamt zehn Roststäbe einen geschlossenen Ring bilden. Der Mantelbelag umfaßt hundert derartige Ringe, d.h. er besteht aus insgesamt tausend Roststäben. Die Breite der Luftschlitze beträgt etwa 2 mm.

Jeder Roststab 4 hat einen Kopf 6 und einen Basissteg 7, der sich nach unten verjüngt (der Einfachheit halber wird hier und im folgenden die von der Mantelfläche in Richtung der Walzenachse weiter entfernte Stelle als "unten" bezeichnet).

Der Kopf 6 ist begrenzt von einer zylindrisch gewölbten, glatten Mantelfläche und zwei ebenfalls glatten Seitenflächen, die praktisch eben, im Prinzip jedoch schwach konisch sind, wie sich aus dem Folgenden ergeben wird. Der Mantelfläche entspricht im Querschnitt die Mantellinie 9, den Seitenflächen die Seitenlinien 10, 11. Die Seitenlinie 10 schließt mit der Mantellinie einen Winkel α von 60° ein. Der Winkel β zwischen der Mantellinie 9 und der Seitenlinie 11 ist 120°. Die Seitenlinien 10, 11 sind also zueinander parallel. Die zur Mantellinie 9 parallele Linie 12, die von dem unteren Endpunkt der Seitenlinie 11 ausgeht, ergänzt die Linien 9, 10, 11 zu einem Rhomboid. Die Mittellinie 13 des Basisstegs 7 teilt dieses schiefwinklige Parallelogramm in zwei etwa gleichgroße Teile. Das bedeutet, daß die Mittellinie 13 die zu ihr rechtwinklige Mantellinie 9 in einem vom Winkel α abhängigen Verhältnis unterteilt, das bei dem dargestellten Ausführungsbeispiel zwischen 1,6 und 1,7 liegt. Der Winkel α kann im Bereich zwischen etwa 45 und 75° liegen. Der Winkel β kann in einem entsprechenden Bereich liegen, so daß die Summe der beiden Winkel zwischen 170 und 180° liegt. Wenn die Summe der beiden Winkel kleiner als 180° ist, d.h. wenn die Seitenlinien 10, 11 nicht exakt parallel sind, dann bedeutet das, daß sich der Luftschlitz 5 zwischen benachbarten Roststäben 4 zur Walzenoberfläche hin düsenartig verengt.

Die Seitenlinie 10 setzt sich unterhalb der Linie 12 geradlinig fort und geht in Form eines Bogens in die Begrenzungslinie des Basisstegs 7 über. Auf der gegenüberliegenden Seite ist der Querschnitt des Kopfes 6 unterseits durch einen Bogen 14 begrenzt, dessen Endpunkt mit dem Endpunkt der Linie 11 durch eine kurze Linie 15 verbunden ist, die mit der Linie 12 einen Winkel von etwa 45° einschließt.

Der Basissteg 7 ist symmetrisch zu der Linie 13. Er ist wesentlich schmaler als der Kopf 6. Seine Breite im unteren Bereich steht zu dem Abstand der Mittelinien 13 zweier benachbarter Roststäbe 4 etwa im Verhältnis 1:6, wie z.B. aus Figur 5 erkennbar. Seitlich an dem Basissteg 7 sind mehrere Kühlrippen 16 angebracht. In der Mitte ist der Roststab beidseitig mit vorspringenden Abstandhaltern 17 versehen. Der Basissteg 7 hat drei über seine Länge verteilte Löcher 18, 19, 20. An den Enden des Roststabes sind auf gegenüberliegenden Seiten des Basisstegs 7 zwei seitlich vorstehende Auflageblöcke 21, 22 angebracht. Der eine Auflageblock 21 ist gegenüber der zugehörigen Endfläche des Roststabkopfes 6 ein wenig zurückgesetzt, der andere Auflageblock 22 springt gegenüber der zugehörigen Endfläche etwas vor. Der Basissteg 7 ist an beiden Enden mit je einem Schlitz 23, 24 versehen, dessen Oberkante mit der Unterseite des Auflageblocks 21, 22 fluchtet. In der Ansicht gemäß Figur 7 oder Figur 8 sind die Linien, die die Unterseiten der beiden Auflageblöcke 21, 22 darstellen, parallel zur Mantellinie 9 des Roststabkopfes 6.

Im montierten Zustand greifen die Flansche der T-Träger 3 in die Schlitze 23, 24 ein. Es versteht sich, daß die Schlitze 23, 24 so lang und so breit sind, daß auch im heißen Betriebszustand noch etwas Spiel vorhanden ist. Von diesem geringen Spiel abgesehen, ist die Lage der Roststäbe 4 relativ zur Tragkonstruktion unveränderlich. Die Auflageblöcke 21, 22 liegen mit ihren Unterseiten an den Flanschen der Träger 3 auf. Durch die seitenversetzte Anordnung der beiden Auflageblöcke 21, 22 wird die Auflagebasis des Roststabs 4 verbreitert. Die Auflageblöcke 21, 22 wirken auch als Abstandhalter. Außerdem sorgen die Abstandhalter 17 dafür, daß die vorgeschriebene Breite der Luftschlitze 5 zwischen den Längsseiten benachbarter Roststäbe 4 beibehalten wird. Die Luftschlitze liegen - auf der ganzen Länge der Rostwalze gleichmäßig - schräg zur Walzenoberfläche, d.h. ihre Mittellinien 26 (Figur 2), die die Richtung der austretenden Luftstrahlen veranschaulichen, liegen auf Kegelmänteln, so daß die Luftstrahlen eine Geschwindigkeitskomponente in Achsrichtung der Rostwalze erhalten. An den Stoßstellen 25 zweier stirnseitig aneinanderstoßender Roststäbe 4 greifen die Roststabenden infolge der oben beschriebenen Anordnung der Auflageblöcke 21, 22 übereinander, wie aus Figur 3 ersichtlich. In den Löchern 18, 19, 20 sitzen lange Stangen 27.

## Patentansprüche

1. Rostwalze für einen Walzenrost einer Müllverbrennungsanlage,
mit einer Tragkonstruktion, die mehrere achsenparallele, nach Art eines zylindrischen Käfigs angeordnete Träger (3) aufweist,
und mit einem Mantelbelag aus zahlreichen kreisbogenförmigen Roststäben (4), die an den Trägern (3) befestigt sind,
wobei jeder Roststab (4) einen schmalen Basissteg (7) und einen verbreiterten Kopf (6) mit zylindrisch gewölbter, glatter Mantelfläche und mit glatten Seitenflächen aufweist
und wobei der Querschnitt des an die Mantelfläche angrenzenden oberen Teils des Roststabkopfes (6) eine rhomboidähnliche Form hat, so daß in Umfangrichtung verlaufende, zwischen den Längsseiten benachbarter Roststäbe (4) bestehende Luftschlitze (5) schräg zur Walzenoberfläche liegen,
dadurch gekennzeichnet, daß die Lage der Roststäbe (4) relativ zur Tragkonstruktion - abgesehen von einem geringen Spiel - unveränderlich ist.

2. Rostwalze nach Anspruch 1, dadurch gekennzeichnet, daß der Winkel zwischen der Mantellinie (9) und der Seitenlinie (10) des rhomboidähnlichen Querschnitts zwischen 45 und 75° beträgt.

3. Rostwalze nach Anspruch 2, dadurch gekennzeichnet, daß der Winkel etwa 60° beträgt.

4. Rostwalze nach einem der Ansprüche 1 bis 3, dadurch gekennzeichnet, daß die Mittellinie (13) des Basisstegs (7) den rhomboidähnlichen Querschnitt in zwei etwa flächengleiche Teilquerschnitte unterteilt.

5. Rostwalze nach einem der Ansprüche 1 bis 4, dadurch gekennzeichnet, daß der Roststab (4) zwei Auflageblöcke (21, 22) aufweist, die an seinen beiden Enden auf gegenüberliegenden Seiten angebracht sind und mit ihren Unterseiten auf den Flanschen der Träger (3) aufliegen.

6. Rostwalze nach einem der Ansprüche 1 bis 5, dadurch gekennzeichnet, daß die Basisstege (7) der Roststäbe (4) mit mindestens je zwei Löchern (18, 19, 20) versehen sind und daß in den Löchern achsenparallele Stangen (27) sitzen.

## Claims

1. A grate drum for a roller grate in a waste incineration plant,
with a supporting construction having a plurality of axially parallel supports (3) arranged in the manner of a cylindrical cage,
and with a surface covering made up of numerous fire bars (4) shaped as an arc of a circle and secured to the supports (3),
each fire bar (4) having a narrow base limb (7) and a broadened head (6) with a cylindrically curved smooth outer surface and smooth side surfaces,
and wherein the cross-section of the upper part of the fire bar head (6) adjacent to the outer surface has a shape similar to a rhomboid, so that ventilation slots (5) extending in the peripheral direction between the longitudinal sides of adjacent fire bars (4) are positioned at an angle to the surface of the roller,
**characterised in that** apart from a slight amount of play, the position of the fire bars (4) is constant in relation to the supporting construction.

2. A grate drum in accordance with claim 1, **characterised in that** the angle between the surface line (9) and the side line (10) of the rhomboid-like cross-section is between 45° and 75°.

3. A grate drum in accordance with claim 2, **characterised in that** the angle is approximately 60°.

4. A grate drum in accordance with one of claims 1 to 3, **characterised in that** the central line (13) of the base limb (7) divides the rhomboid-like cross-section into two partial cross-sections of substantially equal area.

5. A grate drum in accordance with one of claims 1 to 4, **characterised in that** the fire bar (4) has two support blocks (21, 22) which are positioned at each of its ends on opposite sides and which rest via their lower surfaces on the flanges of the supports (3).

6. A grate drum in accordance with one of claims 1 to 5, **characterised in that** the base limbs (7) of the fire bars (4) are each provided with at least two holes (18, 19, 20), and rods (27) parallel to the axis are positioned in the holes.

## Revendications

1. Tambour à grille pour une grille de tambours d'une installation d'incinération d'ordures,
comprenant une construction porteuse présentant plusieurs supports (3) à axes parallèles, disposés à la manière d'une cage cylindrique,
et comprenant un revêtement d'enveloppe formé de nombreux barreaux de grille (4), en forme d'arcs de cercle, qui sont fixés aux supports (3),
dans laquelle chaque barreau de grille (4) présente une âme de base étroite (7) et une tête élargie (6) avec une surface d'enveloppe lisse cintrée en forme de cylindre et avec des faces latérales lisses,
et dans laquelle la section transversale de la partie supérieure, de la tête de barreau de grille (6), avoisinant la surface d'enveloppe a une forme rhomboïdale, de sorte que des fentes de passage d'air (5) existant entre les côtés longitudinaux de barreaux de grille voisins (4) et disposées dans la direction de la périphérie, sont situées obliquement par rapport à la surface du tambour,
caractérisé en ce que la position des barreaux de grille (4) par rapport à la construction porteuse, est constante, sauf un léger jeu.

2. Tambour à grille selon la revendication 1, caractérisé en ce que l'angle entre la génératrice (9) et la ligne latérale (10) de la section transversale rhomboïdale est compris entre 45 et 75°.

3. Tambour à grille selon la revendication 2, caractérisé en ce que cet angle est égal à environ 60°.

4. Tambour à grille selon l'une des revendications 1 à 3, caractérisé en ce que l'axe (13) de l'âme de base (7) subdivise la section transversale rhomboïdale en deux sections transversales partielles de surfaces à peu près égales.

5. Tambour à grille selon l'une des revendications 1 à 4, caractérisé en ce que le barreau de grille (4) présente deux blocs d'appui (21, 22) qui sont montés à ses deux extrémités sur des côtés opposés et qui sont en appui, par leurs faces inférieures, sur les ailes des supports (3).

6. Tambour à grille selon l'une des revendications 1 à 5, caractérisé en ce que les âmes de base (7) des barreaux de grille (4) sont pourvues d'au moins chaque fois deux trous (18, 19, 20) et en ce que des tiges (27) à axes parallèles sont situées dans les trous.
